# EUROPÄISCHE PATENTSCHRIFT

(11) **EP 1 096 524 B1**
(45) Veröffentlichungstag und Bekanntmachung des Hinweises auf die Patenterteilung: **20.04.2005**
(21) Anmeldenummer: 00121703.3
(22) Anmeldetag: 04.10.2000
(51) Int. Cl.: H01H 3/08, G05G 1/08, H01H 19/14

(54) **Drehschaltvorrichtung mit abnehmbarer Handhabe**
Rotary switch with a removable knob
Dispositif de commutation rotatif avec bouton amovible

(30) Priorität: 25.10.1999 DE 19951301
(43) Veröffentlichungstag der Anmeldung: 02.05.2001
(73) Patentinhaber: SIEMENS AKTIENGESELLSCHAFT, 80333 München (DE)
(72) Erfinder: Erhardt, Dagmar, 91096 Moehrendorf (DE); Herdegen, Reinhard, Dipl.-Ing., 92224 Amberg (DE); Scherl, Josef, Dipl.-Ing., 92431 Neunburg (DE); Zimmermann, Rudolf, Dipl.-Ing., 92237 Sulzbach-Rosenberg (DE)

(56) Entgegenhaltungen:
- DE-A- 2 356 500
- DE-U- 8 516 558
- US-A- 4 920 823

## Beschreibung

Die Erfindung betrifft eine Drehschaltvorrichtung mit den Merkmalen des Oberbegriffs des Patentanspruchs 1.

Als Stand der Technik sind Handhaben zur anwenderfreundlichen Bedienung von Drehschaltern bekannt, welche durch ein oder mehrere ringförmige Teile z.B. in Form einer Überwurfmutter am Schaltergehäuse der Drehschaltvorrichtung angebracht sind. Bei aus Kunststoff bestehenden Drehschaltvorrichtungen werden auch Handhaben mit Schnappverbindungen zur Anbringung am Schaltergehäuse verwendet.

Aus dem deutschen Gebrauchsmuster G 86 16 558.1 geht eine Lagervorrichtung für Drehknöpfe mit einem zentralen Lagerzapfen 15 hervor, wobei der Drehknopf 11 ausgehend von einer bestimmten Drehposition um eine Achse 17 axial bewegbar und schräg stellbar ist, um schließlich zum Austausch abgezogen werden zu können.

Ferner ist aus der DE-OS 23 56 500 ein Drehschalter mit einem Schaltknopf 4 mit einem Zapfen 5 bekannt, wobei der Zapfen 5 eine Ringwulst 6 aufweist und Abschnitte 5' besitzt, die bei Durchführung durch eine Öffnung einer Trägerplatte 1 elastisch zurückschwenken. Hierdurch kann der Schaltknopf 4 mit geringem Kraftaufwand an einer Trägerplatte 1 angebracht werden.

Aus der US 5,687,834 ist ferner eine Handhabe bekannt, welche über einen Sprengring mit verstellbarem Durchmesser entsprechend dem jeweils eingestellten Durchmesser am Gehäuse der Drehschaltvorrichtung fixiert oder von letzterem abnehmbar ist.

Die genannten Handhaben sind konstruktiv aufwendig gestaltet und können sich bei Betätigung unbeabsichtigt vom Gehäuse lösen.

Der Erfindung liegt die Aufgabe zugrunde, eine Drehschaltvorrichtung anzubieten, deren Handhabe und Gehäuse vereinfacht aufgebaut und zuverlässig verbindbar sind.

Die Erfindung wird durch die Merkmale des kennzeichnenden Teils des Patentanspruchs 1 in Verbindung mit den Merkmalen des Oberbegriffs gelöst. Vorteilhafte Ausführungsformen der Erfindung werden durch die Unteransprüche 2 bis 10 realisiert.

Bei der erfindungsgemäßen Drehschaltvorrichtung werden Handhabe und Gehäuse ohne separate weitere Teile miteinander verbunden. Zur Ablösung der Handhabe vom Gehäuse der Drehschaltvorrichtung ist die Handhabe in seitlicher Richtung (insbesondere radial) zur Drehachse der Drehschaltvorrichtung gegenüber deren Gehäuse verschiebbar, wodurch die Verbindung zwischen Handhabe und Gehäuse gelöst und eine Abnahme der Handhabe vom Gehäuse ermöglicht wird.

Eine derartige Kraftbeanspruchung der Handhabe in seitlicher Richtung tritt beim üblichen Betrieb der Drehschaltvorrichtung nicht auf, so daß ein unbeabsichtigtes Ablösen der Handhabe vom Gehäuse zuverlässig unterbunden wird.

In einer vorteilhaften Ausführungsform der Drehschaltvorrichtung besitzt diese ein federnd ausgebildetes Verbindungselement, welches entweder an der Handhabe oder am Gehäuse angebracht ist, und welches bei radialer Verschiebung der Handhabe gegenüber dem Gehäuse federnd nachgibt.

In einer weiteren vorteilhaften Ausführungsform ist ein weiteres starres Verbindungselement vorgesehen, welches bei seitlicher Verschiebung der Handhabe gegenüber dem Gehäuse außer Eingriff gerät, so daß die Handhabe durch eine Kippbewegung von Gehäuse abgenommen und damit z.B. zum Austausch von in der Drehschaltvorrichtung aufgenommenen Leuchtmitteln demontiert werden kann.

Um eine z.B. sicherheitstechnisch geforderte Abdichtung zwischen Gehäuse und angebrachter Handhabe zu erreichen, sind Handhabe und Gehäuse mit korrespondierenden Dichtflächen mit dazwischen angebrachtem Dichtelement ausgestattet. Das Dichtelement kann als Axial-Rotations-Dichtung ausgebildet sein.

Bei der seitlichen Verschiebung der Handhabe gegenüber dem Gehäuse gleiten die korrespondierenden Dichtflächen aufeinander ab, ohne daß eine Beschädigung des Dichtelements stattfindet.

In der Handhabe und/oder im Gehäuse können bereichsweise Ausnehmungen oder Vorsprünge zur Anbringung des oder der Verbindungselemente vorgesehen sein, so die Handhabe nur in einer bestimmten Winkelposition gegenüber dem Gehäuse angebracht und zum Eingriff gebracht werden kann, wodurch eine weitere Sicherung vor unbeabsichtigter Demontage erreicht wird.

Die Erfindung ist anhand von Ausführungsbeispielen in den Zeichnungsfiguren näher erläutert. Es zeigen:
- FIG 1: eine Gesamtansicht einer Drehschaltvorrichtung mit Gehäuse und montierter Handhabe;
- FIG 2: eine axiale Schnittdarstellung der Drehschaltvorrichtung nach FIG 1;
- FIG 3 bis 5: eine Bildsequenz der Schnittdarstellung nach FIG 2 mit schrittweiser Darstellung der Abnahme der Handhabe vom Gehäuse;
- FIG 6: eine Draufsicht auf die Dichtfläche der Handhabe sowie
- FIG 7: eine Draufsicht auf die Dichtfläche des Gehäuses.

FIG 1 zeigt eine Drehschaltervorrichtung (Drehschalter) mit einem Gehäuse 2 und einer darauf montierten Handhabe 1. Das Gehäuse 2 weist ferner einen Montagebereich 11 zur Anbringung des Drehschalters in einem nicht abgebildeten Schaltschrank auf.

In der Schnittdarstellung gemäß FIG 2 besitzt die Handhabe 1 ein federndes Verbindungselement 4 und ein starres Verbindungselement 5, welche im abgebildeten montierten Zustand einen Vorsprung 10 und eine Ausnehmung 9 des Gehäuses 2 formschlüssig zur Arretierung der Handhabe 1 auf dem Gehäuse 2 umfassen.

Das Verbindungselement 4 und/oder das Verbindungselement 5 können auch einzeln oder gemeinsam am Gehäuse 2 angebracht sein und im Sinne einer kinematischen Umkehr korrespndierende Ausnehmungen und Vorsprünge an der Handhabe 1 umgreifen (nicht abgebildet).

Wegen der formschlüssigen Umgreifung der Ausnehmung 9 und des Vorsprungs 10 des Gehäuses 2 durch die Verbindungselemente 5 und 4 der Handhabe 1 kann keine unbeabsichtigte Demontage der Handhabe 1 bei einer axialen Zugbelastung der Handhabe 1 auftreten. Da zur Demontage der Handhabe 1 vom Gehäuse 2 die in den FIG 3 bis 5 gezeigte Verschiebung der Handhabe 1 in seitlicher Verschieberichtung 12 gegenüber der Drehachse 3 des Drehschalters erforderlich ist, wird mit hoher Sicherheit eine unbeabsichtigte Ablösung der Handhabe 1 vom Gehäuse 2 vermieden.

Aus der Bildsequenz der FIG 3 bis 5 geht eine Abnahme (Demontage) der Handhabe 1 vom Gehäuse 2 durch deren Verschiebung in seitlicher (radialer) Verschieberichtung 12 zur Drehachse 3 des Drehschalters gegenüber dem Gehäuse 2 hervor. Dabei wird gemäß FIG 3 das federnde Verbindungselement 4 elastisch im Biegebereich 13 gebogen, wodurch gleichzeitig das starre Verbindungselement 5 die formschlüssige Verbindung und damit die Umgreifung der Ausnehmung 9 des Gehäuses 2 löst.

Durch eine Kippbewegung in Kipprichtung 14 kann nun die Handhabe 1 gemäß FIG 4 zunächst aus dem Gehäuse 2 herausgekippt und dann in Abnahmerichtung 15 (im wesentlichen parallel zur Drehachse 3) gemäß FIG 5 vom Gehäuse 2 vollständig abgezogen werden.

FIG 6 zeigt die Handhabe 1 mit Dichtfläche 6 und federndem Verbindungselement 4 sowie starrem Verbindungselement 5. Korrespondierend zu FIG 6 bildet FIG 7 die Dichtfläche 7 des Gehäuses 2 mit eingelegtem Dichtelement 8 ab. Das Gehäuse 2 weist eine bereichsweise umlaufende Ausnehmung 9 und einen bereichsweise angeordneten Vorsprung 10 zur jeweiligen Umgreifung durch die Verbindungselemente 5 und 4 auf.

Dabei liegen die korrespondierenden Dichtflächen 6 und 7 der Handhabe 1 und des Gehäuses 2 im montierten Zustand aufeinander und gleiten über das Dichtelement 8 (z.B. eine Axial-Rotations-Dichtung) bei einer Betätigung also Drehung der Handhabe 1 abgedichtet aufeinander ab.

Der Vorsprung 10 kann in radialer Richtung Vertiefungen (Ausnehmungen) aufweisen, in welche das Verbindungselement 4 im montierten Zustand eingreift, so daß das Verbindungselement 4 mit der Handhabe 1 nur in einer definierten Winkelposition am Gehäuse 2 angebracht werden kann (nicht abgebildet).

## Patentansprüche

1. Drehschaltvorrichtung, insbesondere zur Bedienung elektromechanischer Geräte, mit einer um eine Drehachse (3) drehbaren von außen abnehmbaren Handhabe (1) zur Betätigung der Drehschaltvorrichtung und einem Gehäuse (2), wobei zwischen Handhabe (1) und Gehäuse (2) eine lösbare Verbindung herstellbar ist,
**dadurch gekennzeichnet, dass** die am Gehäuse (2) angebrachte Handhabe (1) gegenüber dem Gehäuse (2) in axialer Richtung zur Drehachse (3) arretiert und in seitlicher Richtung zur Drehachse (3) in jeder Drehstellung der Handhabe der Drehschaltvorrichtung zur Abnahme der Handhabe (1) vom Gehäuse (2) verschiebbar ist.

2. Drehschaltvorrichtung nach Anspruch 1,
**dadurch gekennzeichnet, daß** die lösbare Verbindung zwischen Gehäuse (2) und Handhabe (1) formschlüssig über ein Verbindungselement (4) erfolgt.

3. Drehschaltvorrichtung nach Anspruch 2,
**dadurch gekennzeichnet, daß** das Verbindungselement (4) federnd ausgebildet ist.

4. Drehschaltvorrichtung nach Anspruch 2 oder 3,
**dadurch gekennzeichnet, daß** ein weiteres Verbindungselement (5) zur formschlüssigen Verbindung zwischen Gehäuse (2) und Handhabe (1) vorgesehen ist.

5. Drehschaltvorrichtung nach Anspruch 4,
**dadurch gekennzeichnet, daß** das weitere Verbindungselement (5) starr ausgebildet ist.

6. Drehschaltvorrichtung nach einem der Ansprüche 2 bis 5,
**dadurch gekennzeichnet, daß** das Verbindungselement (4) und/oder das weitere Verbindungselement (5) an der Handhabe (1) und/oder am Gehäuse (2) angebracht sind.

7. Drehschaltvorrichtung nach einem der vorhergehenden Ansprüche,
**dadurch gekennzeichnet, daß** die Handhabe (1) und das Gehäuse (2) korrespondierende Dichtflächen (6, 7) aufweisen.

8. Drehschaltvorrichtung nach Anspruch 7,
**dadurch gekennzeichnet, daß** in einer der korrespondierenden Dichtflächen (6, 7) ein Dichtelement (8) aufgenommen ist.

9. Drehschaltvorrichtung nach Anspruch 8,
**dadurch gekennzeichnet, daß** das Dichtelement (8) als Axial-Rotations-Dichtung ausgebildet ist.

10. Drehschaltvorrichtung nach einem der vorhergehenden Ansprüche,
**dadurch gekennzeichnet, daß** das Gehäuse (2) und/oder die Handhabe (1) eine oder mehrere Ausnehmungen (9) oder Vorsprünge (10) zur Aufnahme des Verbindungselements (5) und/oder des Verbindungselements (4) der Handhabe (1) und/oder des Gehäuses (2) aufweist/aufweisen.

## Claims

1. Rotary switch device, in particular for the operation of electromechanical appliances, with a handle (1), rotatable about an axis of rotation (3) and removable from outside, for the actuation of the rotary switch device, and with a housing (2), a releasable connection being capable of being made between the handle (1) and the housing (2), **characterized in that** the handle (1) attached to the housing (2) is retained in the axial direction with respect to the axis of rotation (3) in relation to the housing (2) and, in any rotary position of the handle of the rotary switch device, can be displaced in the lateral direction with respect to the axis of rotation (3) in order to remove the handle (1) from the housing (2).

2. Rotary switch device according to Claim 1, **characterized in that** the releasable connection between the housing (2) and the handle (1) takes place with a form fit via a connection element (4).

3. Rotary switch device according to Claim 2, **characterized in that** the connection element (4) is designed resiliently.

4. Rotary switch device according to Claim 2 or 3, **characterized in that** a further connection element (5) for the form-fit connection between the housing (2) and the handle (1) is provided.

5. Rotary switch device according to Claim 4, **characterized in that** the further connection element (5) is designed rigidly.

6. Rotary switch device according to one of Claims 2 to 5, **characterized in that** the connection element (4) and/or the further connection element (5) are attached to the handle (1) and/or to the housing (2).

7. Rotary switch device according to one of the preceding claims, **characterized in that** the handle (1) and the housing (2) have matching sealing surfaces (6, 7).

8. Rotary switch device according to Claim 7, **characterized in that** a sealing element (8) is accommodated in one of the matching sealing surfaces (6, 7).

9. Rotary switch device according to Claim 8, **characterized in that** the sealing element (8) is designed as an axial rotation seal.

10. Rotary switch device according to one of the preceding claims, **characterized in that** the housing (2) and/or the handle (1) have/has one or more recesses (9) or projections (10) for accommodating the connection element (5) and/or the connection element (4) of the handle (1) and/or of the housing (2).

## Revendications

1. Dispositif de commutation rotatif, en particulier pour la manipulation d'appareils électromécaniques, ayant un bouton (1), amovible de l'extérieur, pouvant tourner autour d'un axe de rotation (3), pour l'actionnement du dispositif de commutation rotatif et un boîtier (2), un assemblage amovible pouvant être établi entre le bouton (1) et le boîtier (2),
**caractérisé en ce que** le bouton (1), monté sur le boîtier (2), est bloqué, vis-à-vis du boîtier (2), dans la direction axiale par rapport à l'axe de rotation (3) et qu'il peut être déplacé, dans la direction latérale par rapport à l'axe de rotation (3), dans chaque position de rotation du bouton du dispositif de commutation rotatif, pour enlever le bouton (1) du boîtier (2).

2. Dispositif de commutation rotatif selon la revendication 1,
**caractérisé en ce que** l'assemblage amovible entre le boîtier (2) et le bouton (1) s'opère par complémentarité de forme, par l'intermédiaire d'un élément d'assemblage (4).

3. Dispositif de commutation rotatif selon la revendication 2,
**caractérisé en ce que** l'élément d'assemblage (4) est constitué par des ressorts.

4. Dispositif de commutation rotatif selon la revendication 2 ou 3,
**caractérisé en ce qu'**un autre élément d'assemblage (5) est prévu, pour l'assemblage par complémentarité de forme entre le boîtier (2) et le bouton (1 ).

5. Dispositif de commutation rotatif selon la revendication 4,
**caractérisé en ce que** l'autre élément d'assemblage (5) est constitué de manière rigide.

6. Dispositif de commutation rotatif selon l'une des revendications 2 à 5,
**caractérisé en ce que** l'élément d'assemblage (4) et / ou l'autre élément d'assemblage (5) sont montés sur le bouton (1) et / ou sur le boîtier (2).

7. Dispositif de commutation rotatif selon l'une des revendications précédentes,
**caractérisé en ce que** le bouton (1) et le boîtier (2) présentent des surfaces d'étanchéité (6, 7) correspondantes.

8. Dispositif de commutation rotatif selon la revendication 7,
**caractérisé en ce qu'**un élément d'étanchéité (8) est logé dans l'une des surfaces d'étanchéité (6, 7) correspondantes.

9. Dispositif de commutation rotatif selon la revendication 8,
**caractérisé en ce que** l'élément d'étanchéité (8) est constitué en tant qu'étanchéification à rotation axiale.

10. Dispositif de commutation rotatif selon l'une des revendications précédentes,
**caractérisé en ce que** le boîtier (2) et / ou le bouton (1) présente / présentent un ou plusieurs évidements (9) ou saillies (10), pour loger l'élément d'assemblage (5) et / ou l'élément d'assemblage (4) du bouton (1) et / ou du boîtier (2).
